# EUROPÄISCHE PATENTANMELDUNG

(11) **EP 4 712 278 A1**
(43) Veröffentlichungstag der Anmeldung: **18.03.2026**
(21) Anmeldenummer: 25201758.7
(22) Anmeldetag: 12.09.2025
(51) Int. Cl.: H01R 43/052, H01R 43/28, B65H 54/00

(54) **VERFAHREN ZUR KABELKONFEKTIONIERUNG, KABELVERARBEITUNGSZENTRUM, HALTER FÜR EIN KABELVERARBEITUNGSZENTRUM**

(30) Priorität: 13.09.2024 DE 102024126501
(71) Anmelder: Zoller & Fröhlich GmbH, 88239 Wangen im Allgäu (DE)
(72) Erfinder: LEUPOLZ, Hans, 88260 Argenbühl (DE); HARTINGER, Steffen, 88239 Wangen (DE); FRÖHLICH, Christoph, 88239 Wangen (DE)
(74) Vertreter: Winter, Brandl - Partnerschaft mbB

(57) **Zusammenfassung**

Offenbart sind ein Verfahren zum Konfektionieren von Kabeln/Drähten, ein Kabelverarbeitungszentrum zur Durchführung eines derartigen Verfahrens sowie ein Halter für ein derartiges Kabelverarbeitungszentrum, die so ausgeführt sind, dass eine Zwischenspeicherung von konfektionierten Kabeln/Drähten in der Verdrahtungsreihenfolge gewährleistet ist.

## Beschreibung

Die Erfindung betrifft ein Verfahren zum Konfektionieren von Kabeln, Drähten, die zur Verdrahtung elektrischer Schaltungen, beispielsweise eines Schaltschranks oder zur Herstellung eines Kabelbaums vorgesehen sind. Desweiteren betrifft die Erfindung ein Kabelverarbeitungszentrum zur Durchführung eines derartigen Verfahrens sowie einen Halter eines derartigen Kabelverarbeitungszentrums.

In der Serienproduktion ist es in der Regel erforderlich, unterschiedliche Kabel- und Drahtquerschnitte oder -längen mit elektrischen Bauelementen/Kontaktelementen zu verpressen und dann als Draht-/Kabelsatz zur Verdrahtung eines Schaltschranks oder zur Herstellung eines Kabelbaums zu nutzen.

Dabei werden vorzugsweise Crimpmaschinen verwendet, mit denen unterschiedliche Kabelquerschnitte und Aderendhülsen ohne Umrüstung verarbeitbar sind. In der Druckschrift DE 10 2004 057 813 B3 ist eine als Stripper-Crimper ausgeführter Crimpmaschine offenbart, mit der unterschiedliche Kabelquerschnitte und Aderendhülsen verarbeitbar sind. Dabei sind für jeden Aderendhülsentyp ein Rollenmagazin und eine zugehörige Crimpeinrichtung vorgesehen, denen ein gemeinsamer Antrieb zugeordnet ist, der wahlweise in Wirkeingriff mit einer der Crimpeinrichtungen bringbar ist. Eine derartige Lösung bedarf eines hohen vorrichtungstechnischen Aufwands, da eine Vielzahl von Crimpeinrichtungen bereitgestellt und angesteuert werden müssen.

Zur Überwindung dieses Nachteils wird in der auf die Anmelderin zurückgehenden DE 10 2015 119 217 A1 eine Crimpmaschine vorgeschlagen, die mit einer Speicheranordnung mit mehreren Rollenmagazinen ausgeführt ist, denen eine gemeinsame Transporteinheit und ein gemeinsamer Crimpkopf zugeordnet ist, so dass der vorrichtungstechnische Aufwand gegenüber der vorbeschriebenen Lösung deutlich verringert ist.

In der DE 10 2017 118 968 A1 der Anmelderin ist eine Crimpmaschine beschrieben, bei der ein zu vercrimpendes Kontaktelement ohne Zwischenschaltung einer Zubringeinrichtung oder dergleichen direkt in den Wirkungsbereich eines Abisolier- oder Crimpkopfes geführt ist. Bei dieser bekannten Lösung sind die Kontaktelemente als Gurtband in Rollenmagazinen aufgenommen, so dass entsprechend die Crimpmaschine mit einer Vereinzelungseinrichtung ausgeführt ist.

Die ebenfalls auf die Anmelderin zurückgehende DE 10 2015 102 060 A1 zeigt eine Crimpmaschine, bei der unterschiedliche Aderendhülsen in einer Speicheranordnung mit mehreren Rollenmagazinen vorgehalten werden. Jedem dieser Rollenmagazine ist eine Transporteinheit zugeordnet, über die die jeweils vorgewählte Aderendhülse in eine Übergabeposition transportiert wird. Die dort abgetrennte Aderendhülse wird dann mittels eines Shuttles zu einem gemeinsamen Crimpkopf geführt. Diese Crimpmaschine zeichnet sich durch eine hohe Produktivität aus.

In der WO 2019/211 490 A1 der Anmelderin wird ein modulares Kabelverarbeitungscenter vorgeschlagen, bei dem die Bearbeitungsmodule auf einer mobilen Plattform angeordnet sind.

Gemäß der DE 10 2018 131 444 A1 der Anmelderin kann ein Kabelverarbeitungscenter mit einem Ablängautomaten ausgeführt sein, der zur Verarbeitung von mehreren Kabelquerschnitten oder Kabelarten ausgelegt ist. Dabei ist eine Mehrfachzuführung vorgesehen, über die ein zu verarbeitendes Kabel mit Bezug zur Zuführung oder zur Transporteinrichtung des Ablängautomaten ausgerichtet wird. Die mittels des Ablängautomaten abgelängten Kabel werden bei einem Ausführungsbeispiel der DE 10 2018 131 444 A1 mittels eines Roboters weiteren Bearbeitungseinheiten, beispielsweise einem Stripper-/Crimpautomaten und einem Markierungssystem (Drucker) oder einer Kabelabführeinheit zugeführt. Aus der DE 10 2018 131 444 A1 ist es des Weiteren bekannt, die konfektionierten Kabel auf einem Rechen zu positionieren. Mit einem derartigen Rechen ist jedoch eine zuverlässige Relativpositionierung der konfektionierten Kabel bei einer Zwischenlagerung oder beim Transport zur Weiterverarbeitung und das Einhalten einer bestimmten Verdrahtungsfolge bei der Verdrahtung eines Schaltschranks nicht gewährleistet.

Ein ähnliches Kabelverarbeitungscenter ist in der WO 2022/079 215 A1 der Anmelderin beschrieben, wobei die Bearbeitungseinheiten auf oder um einen Rundtisch angeordnet sind.

In der nachveröffentlichten DE 10 2023 131 311.8 der Anmelderin ist eine Kabelverarbeitungszentrum offenbart, bei der die zu verarbeitenden Kabel als gewickelter Ring auf einer Abwickeleinrichtung positioniert sind, mittels der die jeweils zu konfektionierenden Kabel/Drähte über eine Mehrfachzuführung einer Ablängmaschine zugeführt werden, so dass ein sequenzielles Abarbeiten von komplexen Projekten ermöglicht ist, wobei die abzulängenden Kabel entsprechend der Vorgaben einer zentralen Steuereinheit abgelängt werden und dann mittels eines Crimpautomaten mit dem jeweiligen Kontaktelement, beispielsweise einer Aderendhülse oder einem gedrehten Kontakt, vercrimpt werden.

Zur Vereinfachung der Qualitätskontrolle wird mit der nachveröffentlichten Anmeldung PCT/EP2024/058371 der Anmelderin vorgeschlagen, das Kabelverarbeitungszentrum mit einer Kontrolleinrichtung zur Prüfung von abgelängten und abisolierten oder mit Kontakten vercrimpten Kabeln auszuführen, wobei im erst genannten Fall die Trajektorie des abisolierten Kabelendes erfasst wird, so dass eine zielgerichtete Zuführung zum Crimpautomaten gewährleistet ist. Die Qualität der Vercrimpung wird dann über diese Kontrolleinrichtung oder eine weitere Kontrolleinrichtung überprüft.

Bei all diesen Lösungen werden die mit unterschiedlichen Kabelquerschnitten, Kabellängen und Kontaktelementen ausgeführten Kabel/Drähte zu einem Kabelsatz gebündelt, der dann von einem Werker bei der Verdrahtung des Schaltschranks oder dergleichen verarbeitet wird. Diese Verdrahtungstätigkeit setzt eine hohe Qualifikation des Werkers voraus, da sichergestellt sein muss, dass dieser die jeweiligen korrekten Kabel/Drähte mit den schaltschrankseitigen Anschlüssen verdrahtet.

Das Dokument DE 11 2008 002 501 T5 offenbart ein Kabelverarbeitungszentrum, bei dem die konfektionierten Kabel mittels einer Wickeleinrichtung aufgewickelt und dann über eine Rutsche auf einem zu dieser hin auskragenden Arm in der Verarbeitungsreihenfolge angeordnet werden. Eine Positionierung von kurzen Kabelbrücken ist auf diesem Arm nicht möglich.

In der Druckschrift US 5,135,154 A wird eine Kabelverarbeitungszentrum beschrieben, bei der die abgelängten Kabel jeweils in einer Kassette aufgenommen sind, wobei Endabschnitte der Kabel aus dieser Kassette herausstehen und dann beispielsweise mittels eines Abisolierautomaten abisoliert und mittels eines Crimpautomaten mit entsprechenden Kontakten versehen werden. Zur Bereitstellung eines Kabel-/Drahtsatzes wird dabei eine Vielzahl derartiger Kassetten in einem Magazin aufgenommen. Problematisch bei einer derartigen Lösung ist, dass zum einen ein erheblicher vorrichtungstechnischer Aufwand erforderlich ist, um die einzelnen Kabel in jeweils einer Kassette aufzunehmen und die sich in einer Kassette befindlichen Kabelenden den Ablängautomaten und den Crimpautomaten zuzuführen. Ein weiterer Nachteil besteht darin, dass die einzelnen Kabel eines Kabel-/Drahtsatzes bei der Herstellung eines Kabelbaums aus den jeweiligen Kassetten herausgenommen werden müssen und letztere dann entweder entsorgt oder zur Konfektionierstation zurückgeführt werden müssen.

Demgegenüber liegt der Erfindung die Aufgabe zugrunde, ein Verfahren zum Konfektionieren von Kabeln sowie ein zur Durchführung eines derartigen Verfahrens geeignetes Kabelverarbeitungszentrum zu schaffen, das eine vereinfachte Weiterverarbeitung eines Kabel-/Drahtsatzes, insbesondere eine vereinfachte Verdrahtung eines Schaltschranks ermöglicht.

Diese Aufgabe wird im Hinblick auf das Verfahren durch die Merkmale des Patentanspruches 1 und im Hinblick auf das Kabelverarbeitungszentrum durch die Merkmale des nebengeordneten Patentanspruches 3 gelöst. Zur erfindungsgemäßen Lösung der Aufgabe gehört auch ein Halter für ein derartiges Kabelverarbeitungszentrum gemäß Patentanspruch 10.

Vorteilhafte Weiterbildungen der Erfindung sind Gegenstand der Unteransprüche.

Das im Folgenden beschriebene Verfahren ist prinzipiell zum Konfektionieren von Filamenten, beispielsweise Kabeln, Drähten, geeignet, wobei in der Folge der Begriff "Kabel" als Oberbegriff auch Drähte oder dergleichen abdeckt.

Erfindungsgemäß erfolgt in einem ersten Verfahrensschritt das Ablängen der Kabel auf die jeweils vorbestimmte Länge. In einem weiteren Verfahrensschritt werden die Kabelendabschnitte abisoliert und vorzugsweise mit einem Kontaktelement, beispielsweise einer Aderendhülse, einem gedrehten Kontakt oder dergleichen, vercrimpt.

Vor oder nach dem Vercrimpen können die jeweiligen Kabelendabschnitte mit Informationen zum Anschluss oder zur Positionierung der Kabel in einer Schaltung versehen werden.

In einem weiteren erfindungsgemäßen Verfahrensschritt werden dann vergleichsweise lange konfektionierte Kabel zu einem ringförmigen Wickel - auch mit Mehrfachwicklungen - aufgerollt. Kabel, mit denen ein derartiges Aufrollen nicht oder nur schwierig möglich ist, werden als Kabelbrücke bereitgestellt. Der Wickel und die Kabelbrücke sind vorzugsweise so ausgeführt, dass die zuvor aufgebrachten Informationen und auch die vercrimpten Kontakte zugänglich oder überprüfbar sind.

Die derart bereitgestellten Wickel oder Kabelbrücken werden dann entsprechend der Verschaltungs-/Verarbeitungsreihenfolge als Kabelsatz auf einemHalter positioniert, der mit einer auf einer Basis gehaltenen Säule ausgeführt ist wobei die Positionierung auf oder an der Säule so erfolgt, dass bei der Verdrahtung nur der jeweils in der Verarbeitungsreihenfolge nächste Wickel bzw. die nächste Brücke entnommen werden kann.

Nach der Komplettierung des Halters mit dem gesamten Kabelsatz kann der Halter mit einer Kennung versehen werden, die eine Zuordnung zur elektrischen Schaltung, insbesondere zu dem Schaltschrank, ermöglicht, für den der Drahtsatz vorgesehen ist.

Der derart beladene und mit einer Kennung versehene Halter wird dann erfindungsgemäß in ein Lager oder zur jeweiligen Verdrahtungsstation verbracht.

Vorzugsweise erfolgt die Kabelkonfektionierung mit dem Transport zwischen den vorbeschriebenen Stationen (Ablängen, Abisolieren, Markieren, Wickeln) vollautomatisch in Abhängigkeit von in einer zentralen Steuereinheit abgelegten CAE-Daten. Anstelle eines derartigen, beispielsweise mit einem Mehrachsroboter, ausgeführten Systems kann selbstverständlich auch eine halbautomatische Kabelkonfektion erfolgen, bei der die zu konfektionierenden Kabel zwischen einigen Stationen/Modulen automatisch mittels Handlingsgeräten und zu anderen Stationen/Modulen von Hand durch einen Werker geführt werden. Im Prinzip können die Kabel auch manuell zwischen den einzelnen Konfektionierstationen geführt werden.

Die erfindungsgemäße Kabelverarbeitungszentrum zur Durchführung des Verfahrens hat dementsprechend eine oder mehrere Zuführeinrichtungen zur Förderung von Kabeln unterschiedlichen Durchmessers zu einem Ablängautomaten, über den das Ablängen der Kabel auf die jeweils vorbestimmte Kabellänge erfolgt.

Die Kabelverarbeitungszentrum ist des Weiteren mit einer Einrichtung zum Abisolieren der Kabelenden und einem Crimpautomaten zum Vercrimpen der abgelängten Kabel mit Kontakten, beispielsweise Aderendhülsen oder gedrehten Kontakten oder dergleichen, ausgeführt, wobei diese Kontakte vorzugsweise auf Rollenmagazinen bereitgestellt oder mittels Sortiertöpfen zugeführt werden. Dieser Crimpautomat kann als Stripper/Crimper ausgeführt sein, so dass es keiner gesonderten Abisoliereinrichtung bedarf.

Die erfindungsgemäße Kabelkonfektion ist des Weiteren mit einer Markierstation ausgeführt, über die Informationen zum Anschluss/Positionieren des Kabels in einer Schaltung, insbesondere einem Schaltschrank aufgebracht werden können. Diese Markierstation kann in der Fertigungsreihenfolge vor oder nach dem Crimpautomaten vorgesehen werden.

Die erfindungsgemäße Kabelverarbeitungszentrum ist des Weiteren mit einer Bündeleinrichtung ausgeführt, über das konfektionierte Kabel zu einem Wickel aufgerollt werden kann, wobei dieses Wickeln derart erfolgt, dass die zuvor aufgebrachten Informationen auslesbar oder sichtbar sind.

Die Kabelverarbeitungszentrum hat des Weiteren einen mobilen Halter, bei dem auf einer Basis eine Säule gehalten ist, die ausgelegt ist, die Wickel und kurze, nicht gerollte Kabelbrücken eines Kabelsatzes in der Verarbeitungsreihenfolge aufzunehmen. Mit anderen Worten gesagt, diese Säule ist so ausgelegt, dass die Wickel und Kabel entgegen der Verarbeitungsreihenfolge auf die Säule aufgebracht und in der Verarbeitungsreihenfolge dann während der Verdrahtung abgenommen werden, wobei die Geometrie der Säule so ausgeführt ist, dass eine Abweichung von dieser Reihenfolge erschwert ist.

Für den Fall, dass die Kabelverarbeitungszentrum automatisch oder halbautomatisch betrieben wird, ist dieses mit einer zentralen Steuereinheit zur Ansteuerung der Komponenten/Stationen in Abhängigkeit von CAE-Daten ausgeführt.

In diesem Fall erfolgt die Zuführung der einzelnen Kabel zu den Stationen/Modulen während des Konfektioniervorgangs beispielsweise über ein Handlingsgerät oder dergleichen. Wie erläutert, kann diese Zuführung jedoch auch manuell oder halbautomatisch erfolgen.

Die Säule ist vorzugsweise derart ausgeführt, dass die mittels der Bündeleinrichtung hergestellten Wickel die Säule umgreifend aufstapelbar sind. In dem Fall, in dem die konfektionierten Kabel als Kabelbrücken bereitgestellt werden, können diese lösbar, vorzugsweise durch Klemmen, an der Säule fixiert oder in einen Diagonalschlitz der Säule eingesetzt werden. Alternativ ist es auch möglich, diese Kabelbrücken jeweils auf einem Ring zu fixieren, der dann die Säule umgreifend aufgesetzt wird.

Bei einem Ausführungsbeispiel der Erfindung kann für Kabelbrücken zusätzlich ein eigener Kabelbrückenhalter vorgesehen werden.

Der Halter kann auch mit zwei oder mehr Säulen ausgeführt sein, über die die Kabelbrücke in einer Streckstellung lagefixierbar ist. Dabei können die Wickel auch beide Säulen oder eine der Säulen umgreifen, so dass die Verarbeitungsreihenfolge wieder gesichert ist.

Zur Lagefixierung der Kabelbrücken kann die zumindest eine Säule, vorzugsweise schlitzförmige, Aufnahmen für die Kabelbrücken oder deren Halterungen aufweisen.

Die Säulen können etwa zylindrisch mit einem runden Querschnitt oder mit einem anderen Querschnitt ausgeführt sein.

Insbesondere bei einer autonomen Kabelkonfektionierung wird es bevorzugt, wenn dem Halter eine mobile Plattform, beispielsweise ein autonomer Roboter, ein FTS oder dergleichen zum Transport des Halters in ein Lager oder zur Verdrahtungsstation zugeordnet ist.

Eine Bündeleinrichtung für das vorbeschriebene Kabelverarbeitungszentrum ist mit einem Wickler ausgeführt, über den ein Kabel zu einem Wickel aufgerollt werden kann. Dieser Wickler ist des Weiteren so ausgelegt, dass er zur Relativfixierung der Wicklungslagen Fixierelemente, beispielsweise zumindest einen Fixiergummi oder dergleichen, anbringen kann.

Ein erfindungsgemäßer Halter für die Kabelverarbeitungszentrum hat zumindest eine auf einer Basis gehaltene Säule zur Aufnahme der mittels der Kabelverarbeitungszentrum bereitgestellten Wickel und Kabelbrücken eines Kabel-/Drahtsatzes in der Verschaltungs-/Verarbeitungsreihenfolge. Diese Säule ist so ausgelegt, dass die Wickel die Säule umgreifend aufstapelbar sind. Die zumindest eine Säule ist des Weiteren so ausgelegt, dass die Kabelbrücken lösbar, vorzugsweise durch Klemmen/Clipsen oder Einlegen, festlegbar sind.

Dabei kann die Säule mit einem runden oder einem rechteckförmigen Profil ausgeführt sein, wobei beim letztgenannten Fall eine gestreckte Lagefixierung der Kabelbrücken vereinfacht ist. Prinzipiell können auch zwei Säulen nebeneinander liegend positioniert werden, auf denen dann die Wickel und die Kabelbrücken in der Verarbeitungsreihenfolge positioniert sind.

Bei einem besonders bevorzugten Ausführungsbeispiel des erfindungsgemäßen Halters ist dieser mit einer Codierung/Kennzeichnung ausgeführt, die die Zuordnung des vom Halter getragenen Drahtsatzes zu einer elektrischen Schaltung, vorzugsweise einem Schaltschrank ermöglicht. Diese Codierung wird dann nach der Positionierung des Kabelsatzes vorzugsweise individuell aufgebracht.

Bei einer Variante der Erfindung ist das Kabelverarbeitungszentrum mit einer Qualitäts-Kontrolleinrichtung ausgeführt, über die zum einen eine Trajektorie des abisolierten Kabelendes und zum anderen die Qualität der Vercrimpung erfassbar ist.

Bei einem Ausführungsbeispiel des erfindungsgemäßen Halters ist die Säule mit einem Diagonalschlitz zur Aufnahme von Kabelbrücken ausgeführt.

Bevorzugte Ausführungsbeispiele der Erfindung werden im Folgenden anhand schematischer Zeichnungen näher erläutert. Es zeigen:
Figur 1 ein erfindungsgemäßes Kabelverarbeitungszentrum mit einer Bündeleinrichtung und einem Halter für mittels der Bündeleinrichtung erstellte Kabel-Wickel;
Figur 2 eine Einzeldarstellung von Ausführungsbeispielen eines Halters für ein Kabelverarbeitungszentrum gemäß Figur 1;
Figur 3 einen Haltering zur Positionierung einer kurzen Kabelbrücke auf einem Halter gemäß Figur 2;
Figur 4 eine Variante eines Halters zur Befestigung kurzer Kabelbrücken und
Figur 5 ein weiteres Ausführungsbeispiel eines Halters, an dem Kabelbrücken und Kabel-Wickel in der Verarbeitungsreihenfolge festlegbar sind.

Das im Folgenden beschriebene Kabelverarbeitungszentrum kann, ähnlich wie bei einer in der DE 10 2018 131 444 A1 offenbarten Lösung, stationär auf einem Tisch oder mobil auf einem Werkstattwagen positioniert sein. Dabei sind zumindest einige der Module auf einer in Figur 1 angedeuteten Arbeitsplatte 2 angeordnet. Dieses Kabelverarbeitungszentrum, im Folgenden WPC 1 (Wire Processing Center) genannt, ist ausgelegt, um mehrere Kabel/Drähte mit unterschiedlichen Kabeldurchmessern, Kabellängen und Kontakten (beispielsweise Aderendhülsen, gedrehte Kontakte) zu konfektionieren. Die Basis für die Kabelkonfektion stellen bestehende CAE-Daten dar, die an das WPC 1 übertragen werden. Diese CAE-Daten enthalten Informationen über die zu konfektionierenden Kabel, wie beispielsweise Kabeldurchmesser, Kabellänge, Art der aufzubringenden Markierung, Kontakttyp (Aderendhülse, gedrehter Kontakt), Position in der Schaltung/in dem Kabelbaum, etc. Ein derartiges CAE-System ist beispielsweise unter dem Namen ePlan^{®} bekannt. Über ein derartiges System werden dann über eine geeignete Datenübertragung, beispielsweise ein Netzwerk, oder bei einfacheren Lösungen auch über einen USB-Stick oder dergleichen, die Verdrahtungsdaten an das WPC 1 übertragen. Dieses hat eine zentrale Steuereinheit, die beispielsweise durch einen IPC 4 ausgebildet ist, der mit einer geeigneten Software zur Steuerung der im Folgenden beschriebenen Bearbeitungsmodule ausgeführt ist. Die vom IPC 4 generierten Fertigungsdaten werden dann an die einzelnen Bearbeitungsmodule übertragen, so dass diese in Abhängigkeit von den vorgegebenen CAE-Daten diese Informationen zur sequenziellen Kabelkonfektionierung abarbeiten. Bei dem dargestellten Ausführungsbeispiel ist der IPC 4 mit einem Touch-Display 6 ausgeführt, über das der IPC 4 bedienbar ist.

Das dargestellte WPC 1 hat einen Ablängautomaten 8, über den die Kabel/Drähte 12 entsprechend einer Liste des CAE-Systems auf eine bestimmte Länge entsprechend des Verdrahtungsplans eines Schaltschranks abgelängt werden. Der jeweilige Ablängprozess ist anhand des Displays 6 oder eines Displays des Ablängautomaten 8 ablesbar. Beim dargestellten Ausführungsbeispiel ist der Ablängautomat 8 mit einer Mehrfachzuführung 10 ausgeführt. Konkret wird als Mehrfachzuführung 10 das Modell Z+F EvoFeed^{®} der Anmelderin verwendet, mit der bis zu zwölf unterschiedliche Kabel 12 zuführbar sind, so dass eine sequenzielle Abarbeitung von komplexen Projekten (unterschiedliche Querschnitte, unterschiedliche Farben, unterschiedliche Kontakte, etc.) ermöglicht ist. Die Endabschnitte der Kabel 12 sind dabei auf einem Querschlitten gelagert, über den das jeweilige abzulängende Kabel 12 mit Bezug zu Antriebsrollen und Schneidbacken des Ablängautomaten 8 ausrichtbar ist. In Figur 1 ist ein Ablängautomat 8 des Typs Z+F EvoCut^{®} dargestellt.

Die Zuführung der verschiedenen Kabel (in Figur 1 ist lediglich ein Kabel 12 beispielhaft dargestellt) erfolgt jeweils über eine Abwickeleinrichtung 14, deren Aufbau in der nachveröffentlichten Patentanmeldung DE 10 2023 131 311.8 offenbart ist. Beim dargestellten Ausführungsbeispiel ist das zu konfektionierende Kabel 12 als mit mehreren Windungen ausgeführter Ring 16 in einem Fasskarton 18 aufgenommen, in den die Abwickeleinrichtung 14 eingesetzt ist. Diese ist so ausgeführt, dass das abzulängende Kabel 12 durch entsprechende Ansteuerung der Mehrfachzuführung 10 und des Ablängautomaten 8 von dem Ring 16 abgewickelt wird, wobei das jeweilige Kabel 12 über eine Umlenkrolle 20 mit Bezug zur Mehrfachzuführung 10 ausgerichtet ist. Entsprechend der Art und Anzahl der zu verarbeitenden Kabelquerschnitte werden entsprechend unterschiedliche Kabel-Ringe 16 in Fasskartons 18 bereitgestellt, die jeweils über eine Abwickeleinrichtung 14 in Wirkverbindung mit der Mehrfachzuführung 10 stehen. Die unterschiedlichen Kabel/Drähte 12 können natürlich auch auf andere Weise, bspw. durch Kabeltrommeln oder dergleichen bereitgestellt werden.

Das abgelängte Kabel 12 wird beim dargestellten Ausführungsbeispiel durch einen Mehrachsroboter 22 mit zwei Greifern 24a, 24b erfasst und dann beim dargestellten Ausführungsbeispiel zu einer Qualitätskontrolleinrichtung, im Folgenden VCS (Vision Control System) 28 geführt, dessen Grundaufbau in der eingangs genannten PCT-Patentanmeldung der Anmelderin offenbart ist. Dabei werden die Endabschnitte der abgelängten Kabel 12 über eine in der Arbeitsplatte 2 ausgebildete Einführöffnung 30 dem VCS 28 zugeführt und über eine geeignete Sensorik die Trajektorie des jeweiligen Kabelendes, d.h. dessen Abweichung von einem Sollverlauf (beispielsweise geradliniges Kabelende) erfasst.

In Abhängigkeit von der derart ermittelten Trajektorie wird das jeweilige Kabelende dann zur Weiterverarbeitung einem Crimpautomaten 32 zugeführt. Beim konkreten Ausführungsbeispiel handelt es sich um das Modell Z+F UNIC-GV^{®}, das eine Verarbeitung unterschiedlicher Aderendhülsen oder sonstiger Kontakte ermöglicht, die jeweils als Gurtband auf einem Rollenmagazin angeordnet sind, so dass ohne Magazinwechsel unterschiedliche Aderendhülsen oder sonstige Kontakte vercrimpt werden können. Es handelt sich dabei um eine Kombination aus einem Abisolier- und Crimpautomaten (Stripper-Crimper), so dass beim dargestellten Ausführungsbeispiel keine gesonderte Abisoliereinheit vorgesehen werden muss. In dem Fall, dass das Kabelende mit einem gedrehten Kontakt vercrimpt werden soll, kann alternativ ein Crimpautomat 32 des Typs Z+F AM03 verwendet werden.

Die Kontakte (Aderendhülsen, gedrehte Kontakte, etc.) können alternativ auch über Schwingfördertöpfe zugeführt werden.

Nach dem Vercrimpen wird der jeweilige Kabelendabschnitt über den Mehrachsroboter 22 nochmals dem VCS 28 zur Überprüfung der Qualität der Vercrimpung zugeführt. Nicht den Qualitätsvorgaben entsprechende Kabel 12 werden aussortiert und durch geeignete Ansteuerung des IPC 4 nochmals ein den Vorgaben entsprechendes Kabel 12 konfektioniert.

Nach dem Ablängen oder Vercrimpen wird das jeweilige Kabel 12 beim dargestellten Ausführungsbeispiel einem Markiermodul 34 (Z+F EvoPrint) zugeführt, über das eine Markierung, vorzugsweise eine Bedruckung der jeweiligen Kabelendabschnitte entsprechend den Vorgaben im CAE-System erfolgt. Dieses Markiermodul 34 kann beispielsweise an den Ablängautomaten 8 angedockt werden, so dass bei jedem abgelängten Kabel/Draht 12 an beiden Endabschnitten die im CAE-System gespeicherte Information zur Verdrahtung im Schaltschrank aufgedruckt wird. Wie erwähnt, kann diese Markierung auch nach dem Vercrimpen erfolgen. Dabei kann die Isolation des Kabels 12 oder ein Kunststoffkragen einer Aderendhülse bedruckt werden. Falls mehr Platzbedarf für die aufzudruckende Information besteht, kann diese auch auf ein Markierungslabel aufgedruckt werden, das dann beispielsweise durch Kleben an dem jeweiligen Kabelendabschnitt aufgebracht wird. Derartige Markierungslabel werden im Folgenden noch näher erläutert.

Erfindungsgemäß wird dann das abgelängte, vercrimpte und entsprechend markierte Kabel 12 einer Bündeleinrichtung 36 (Z+F EvoRoll) zugeführt, in der das konfektionierte Kabel zu einem Wickel 38 aufgerollt wird. Dies erfolgt vorzugsweise derart, dass die beiden mit den Aderendhülsen 40a, 40b versehenen Endabschnitte des jeweiligen Kabels 12 etwa in Tangentialrichtung aus dem Wickel 38 herausragen und somit von außen sichtbar sind. Dementsprechend ist auch die im Bereich dieser Endabschnitte aufgebrachte Markierung nicht durch die Wicklung überdeckt. Mittels der Bündeleinrichtung 36 wird dann die Wickelstruktur durch geeignete Maßnahmen, beispielsweise durch Positionieren von Fixiergummis 41a, 41b fixiert.

Es wird bevorzugt, wenn das konfektionierte Kabel 12 nach der Vercrimpung im Crimpautomaten 32 ebenfalls über den Mehrachsroboter 22 der Bündeleinrichtung 36 zugeführt wird. Der Wickel 38 wird dann über den Mehrachsroboter 22 auf einem Halter 42 angeordnet, dessen Aufbau im Folgenden noch näher beschrieben wird. Dieser Halter 42 ist so ausgeführt, dass die sequenziell gemäß der Verdrahtungsreihenfolge konfektionierten Kabel 12 entsprechend auf dem Halter 42 positioniert werden und dann bei der Verdrahtung auch nur entsprechend dieser Verdrahtungsreihenfolge abgenommen werden können, so dass die Verdrahtung auch durch einen unerfahrenen Werker durchgeführt werden kann, wobei sich dieser auf einfache Weise im Hinblick auf die Verdrahtungsposition an den aufgedruckten Markierungen orientieren kann.

Nachdem alle zu verarbeitenden Kabel/Drähte 12 sequenziell konfektioniert und auf dem Halter 42 positioniert sind, wird dieser mit einer Kennzeichnung, beispielsweise einem Barcode 44 versehen, so dass über diesen eine eindeutige Zuordnung zu dem jeweils zu verdrahtenden Schaltschrank ermöglicht ist.

Beim dargestellten Ausführungsbeispiel wird der Halter 42 dann auf einer mobilen Plattform 46 (Z+F WireMover), beispielsweise einem FTS 46 positioniert und - wie durch den Pfeil in Figur 1 angedeutet - in ein zentrales Lager verbracht, aus dem der Werker dann bei Bedarf einen für die Fertigung eines bestimmten Schaltschranks vorgesehenen Kabelsatz bzw. den zugehörigen Halter 42 auslagert, wobei die Zuordnung des jeweiligen Halters 42 zum jeweiligen Schaltschrank auf einfache Weise durch Auslesen des Barcodes 44 erfolgt.

Alternativ kann der Halter 42 mit dem Kabelsatz auch über das FTS 46 direkt zur Verdrahtungsstation gefördert werden. Dort kann dann ein angelernter Werker (nicht notwendiger Weise eine Fachkraft) die Kabel/Drähte 12 entsprechend der über den Halter 42 festgelegten Verdrahtungsreihenfolge in den Schaltschrank einbringen und diesen so verdrahten. Üblicherweise erfolgt dann vor der Auslieferung des Schaltschranks oder der Schaltung nochmals ein automatischer Funktionstest.

Figur 2 zeigt eine Einzeldarstellung eines Halters 42, wie er bei dem oben geschilderten Fertigungsverfahren verwendet werden kann. Beim dargestellten Ausführungsbeispiel hat dieser eine Grundplatte 48, die auf das FTS 46 oder eine sonstige mobile Plattform aufgesetzt ist. Zur späteren Identifikation ist die Grundplatte 48 mit dem vorgenannten Barcode 44 oder einer sonstigen Kennzeichnung versehen. Selbstverständlich kann diese auch an einer anderen Position des Halters 42 angeordnet sein. Dabei wird es bevorzugt, diesen Barcode 44 beispielsweise durch Aufkleben oder dergleichen zu fixieren.

Beim dargestellten Ausführungsbeispiel ist auf der Grundplatte 48 eine Säule 50 positioniert, deren Außendurchmesser d etwas geringer als der Innendurchmesser D der Wickel 38 ist.

Die Wickel 38 werden dann sequenziell entgegen der Verdrahtungsreihenfolge auf der Säule 50 angeordnet, wobei diese sozusagen die Mittelachse der Wickelstrukturen durchsetzt, so dass diese zuverlässig entlang der Säule 50 aufeinander liegend positioniert sind. In der Darstellung gemäß Figur 2 sind beispielhaft zwei Wickel 38, 38' eines derartigen Wickelstapels mit Bezugszeichen versehen. Die Länge der Säule 50 ist so ausgelegt, dass die für die Verdrahtung erforderliche Anzahl an konfektionierten Kabeln 12/Wickeln 38 aufgenommen werden kann. Prinzipiell können auch mehrere derartiger Säulen 50 nebeneinander liegend angeordnet werden, wobei allerdings sichergestellt sein sollte, dass die auf diesen Säulen 50 angeordneten Wickel 38 dann in der Verdrahtungsreihenfolge abgenommen werden.

In der Darstellung gemäß Figur 2 erkennt man auch, dass die Wickel 38 so aufgebracht sind, dass die beiden Aderendhülsen 40a, 40b und die mittels des Markiermoduls 34 mit den entsprechenden Verdrahtungsinformationen versehenen Markierungslaschen 51a, 51b nicht von den Wickelwindungen überdeckt sind, so dass der Werker die entsprechende Information einfach auslesen kann.

Insbesondere bei der Verdrahtung von Kabelbäumen oder Schaltschränken müssen auch vergleichsweise kurze Kabelbrücken 52 verdrahtet werden, deren Länge so gering ist, dass sie sich nicht wickeln lassen. In der Folge werden einige Möglichkeiten aufgezeigt, auch diese Kabelbrücken 52 in der Verarbeitungsreihenfolge auf dem Halter 42 zu positionieren.

Die einfachste, im Hinblick auf das Einhalten der Verdrahtungsreihenfolge jedoch anfälligste Lösung besteht darin, derartige kurze Kabelbrücken 52 auf einem eigenen, bspw. quaderförmigen Kabelbrückenhalter 53 anzuordnen, der derart ausgeführt ist, dass in Längsrichtung der jeweiligen Kabelbrücken 52 jeweils zwei zueinander beabstandete Halterungen 54a, 54b an einer Großfläche des Quaders vorgesehen sind, in die die Kabelbrücken 52 so eingesetzt sind, dass die an sich biegeschlaffen Kabelbrücken 52 zuverlässig in ihrer Längsrichtung lagefixiert sind. Diese Halterungen 54a, 54b können beispielsweise kraft- und formschlüssig als Clipse, Klemmungen oder dergleichen ausgeführt sein. Alternativ können die Halterungen 54 auch stoffschlüssig mit einer lösbaren Verklebung oder dergleichen ausgeführt werden.

Bei einem derartigen Konzept ist darauf zu achten, dass der Werker die Kabelbrücken 52 in der vorbestimmten Verdrahtungsreihenfolge montiert. Dies ist bei einer alternativen, in Figur 2 ebenfalls dargestellten Lösung eher gewährleistet. Bei dieser alternativen oder zusätzlichen Ausgestaltung sind an der Säule 50 mehrere in Vertikalrichtung (Ansicht nach Figur 2) übereinander liegende Halterungen 54 ausgebildet, in die die jeweilige Kabelbrücke 52 eingesetzt werden kann, so dass sie in etwa tangential zum Außenumfang der Säule 50 verläuft. Diese säulenseitige Halterung 54 kann beispielsweise als Umfangsschlitz oder wiederum durch einen an die Säule 50 angesetzten Clip oder dergleichen ausgeführt sein. Der Vorteil dieses Konzeptes besteht darin, dass die kurzen Kabelbrücken 52 direkt in der gewünschten Verdrahtungsreihenfolge in dem durch die Wickel 38, 38' gebildeten Stapel positioniert sind, so dass ein Abarbeiten in der Verdrahtungsreihenfolge gewährleistet ist. Selbstverständlich können auch Mischformen der beiden in Figur 2 dargestellten Ausführungsbeispiele verwendet werden.

Figur 3 zeigt eine Variante, bei der jede Kabelbrücke 52 auf einem Haltering 56 positioniert ist, der zwei Halterungen 54a, 54b trägt. Diese sind wieder in Längsrichtung der Kabelbrücke 52 ausgerichtet, so dass diese zuverlässig auf dem Haltering 56 lagefixierbar ist. Der Innendurchmesser D des Halterings 56 entspricht etwa dem Innendurchmesser D des Wickels 38, so dass nach dem Positionieren der Kabelbrücke 52 auf einem Haltering 56 dieser parallel zu den Wickeln 38, 38' entsprechend der Verdrahtungsreihenfolge auf die Säule 50 aufgesetzt werden kann. Die Positionierung der Kabelbrücke 52 auf dem jeweiligen Haltering 56 kann dabei wiederum über den Mehrachsroboter 22 oder manuell durchgeführt werden.

Figur 4 zeigt ein weiter vereinfachtes Ausführungsbeispiel, bei dem die Säule 50 des Halters 42 mit einem Diagonalschlitz 58 ausgeführt ist, dessen Schlitzbreite S so ausgelegt ist, dass er etwas größer als der größte zu verarbeitende Kabelquerschnitt ist. Dies ermöglicht es, die Kabelbrücke 52 abschnittsweise in dem Diagonalschlitz 58 zu positionieren, wobei die beiden Endabschnitte der Kabelbrücke 52 mit den Aderendhülsen 40a, 40b und den Markierungslaschen 51a, 51b seitlich über die Säule 50 überstehen. Auch bei diesem Konzept können somit die Wickel 38, 38' und die Kabelbrücken 52 in der Verdrahtungsreihenfolge auf der Säule 50 positioniert werden.

Figur 5 zeigt schließlich ein Ausführungsbeispiel, bei dem zwei Säulen 50a, 50b nebeneinander liegend auf der Grundplatte 48 angeordnet sind. Jede dieser Säulen 50a, 50b ist wiederum mit Halterungen 54a, 54b (beispielsweise Clipsen) ausgeführt, über die die Kabelbrücken 52 lagefixierbar sind. Dabei ist der Axialabstand a der beiden Säulen 50a, 50b so gewählt, dass eine Strecklage der daran fixierten Kabelbrücken 52 gewährleistet ist. Die Wickel 38, 38' werden dann in der vorbeschriebenen Weise, beispielweise auf einer der Säulen 50a, positioniert, wobei auch dieses Konzept es zulässt, die Kabelbrücken 52 und die Wickel 38, 38' in der vorbestimmten Verdrahtungsreihenfolge zu positionieren. Prinzipiell kann der Abstand a und der Durchmesser der Säulen 50a, 50b auch so gewählt werden, dass die Wickel 38, 38' beide Säulen 50a 50b umgreifen. Die Säulen 50a, 50b können jeweils auch mit zueinander fluchtenden Diagonalschlitzen zur Aufnahme der Kabelbrücken 52 ausgeführt sein, so dass deren Strecklage gewährleistet ist.

Bei den vorbeschriebenen Ausführungsbeispielen sind die Säulen 50 zylinderförmig ausgebildet. Selbstverständlich können auch andere Säulenstrukturen, beispielsweise Säulen mit einer Vieleckquerschnittsfläche, ovalisierte Säulen oder dergleichen, verwendet werden. Auch Mischformen der vorbeschriebenen Halterungen für die Wickel 38, 38' und die Kabelbrücken 52 sind möglich.

Offenbart sind ein Verfahren zum Konfektionieren von Kabeln/Drähten, ein Kabelverarbeitungszentrum zur Durchführung eines derartigen Verfahrens sowie ein Halter für ein derartiges Kabelverarbeitungszentrum, die so ausgeführt sind, dass eine Zwischenspeicherung von konfektionierten Kabeln/Drähten in der Verdrahtungsreihenfolge gewährleistet ist.

### Bezugszeichenliste:

- 1: Kabelverarbeitungszentrum, WPC
- 2: Arbeitsplatte
- 4: IPC
- 6: Display
- 8: Ablängautomat
- 10: Mehrfachzuführung
- 12: Kabel
- 14: Abwickeleinrichtung
- 16: Ring
- 18: Fasskarton
- 20: Umlenkrolle
- 22: Mehrachsroboter
- 24: Greifer
- 28: VCS
- 30: Einführöffnung
- 32: Crimpautomat
- 34: Markiermodul
- 36: Bündeleinrichtung
- 38: Wickel
- 40: Aderendhülse
- 41: Fixiergummi
- 42: Halter
- 44: Barcode
- 46: FTS
- 48: Grundplatte
- 50: Säule
- 51: Markierungslasche
- 52: Kabelbrücke
- 53: Kabelbrückenhalter
- 54: Halterung
- 56: Haltering
- 58: Diagonalschlitz

## Patentansprüche

1. Verfahren zum Konfektionieren von Kabeln/Drähten (12), die zur Verdrahtung in elektrischen Schaltungen, beispielsweise in einem Schaltschrank, vorgesehen sind, mit den Schritten:
a) Ablängen der Kabel (12) auf die jeweils vorbestimmte Länge;
b) Abisolieren und Vercrimpen von Kabelendabschnitten mit einem Kontakt;
c) Kennzeichnen der jeweiligen Kabelendabschnitte mit Informationen zur Positionierung der Kabel (12) in der Schaltung;
d) Aufrollen von konfektionierten längeren Kabeln (12) zu jeweils einem Wickel (38) und Bereitstellen von kürzeren Kabeln (12) als Kabelbrücke (52), wobei vorzugsweise jeweils die Informationen und/oder Kontakte zugänglich sind;
e) Positionieren der Wickel (38) und der Kabelbrücken (52) auf einem mobilen Halter (42), der eine auf einer Basis gehaltene Säule (50) hat, dieausgelegt ist, die Wickel (38) und kurze, nicht gerollte Kabelbrücken (52) eines Kabelsatzes entsprechend der Verarbeitungsreihenfolge derart aufzunehmen, dass die Verdrahtung in dieser Verarbeitungsreihenfolge gewährleistet ist;
f) Wiederholen der Konfektionierschritte a) bis e) bis ein zur Verdrahtung vorgesehener Kabelsatz entsprechend der Verdrahtungs-/Verarbeitungsreihenfolge auf dem Halter (42) positioniert ist und, vorzugsweise
g) Versehen des Halters (42) mit einer Kennung, die eine Zuordnung des Kabelsatzes zur vorgesehenen elektrischen Schaltung, insbesondere zum Schaltschrank, ermöglicht und,
h) Verbringen des beladenen Halters (42) in ein Lager oder zur Verdrahtungsstation.

2. Verfahren nach Patentanspruch 1, wobei der Transport und die Verarbeitung der Kabel (12) des Kabelsatzes zwischen und an den Modulen vollautomatisch, halbautomatisch oder manuell in Abhängigkeit von in einer zentralen Steuereinheit abgelegten CAE-Daten erfolgen.

3. Kabelverarbeitungszentrum, insbesondere zur Durchführung des Verfahrens nach einem der vorhergehenden Patentansprüche, mit
a) einer oder mehreren Zuführeinrichtungen zur Förderung von Kabeln/Drähten (12) unterschiedlichen Durchmessers zu
b) einem Ablängautomaten (8) zum Ablängen der Kabel (12),
c) einer Einrichtung zum Abisolieren der Kabelendabschnitte
d) einem Crimpautomaten (32) zum Vercrimpen der abgelängten und abisolierten Kabel (12) mit Kontakten, insbesondere Aderendhülsen (40) oder gedrehten Kontakten,
e) einem Markiermodul (34) zum Aufbringen von Informationen zum Anschluss/ Positionieren des Kabels (12) in einer Schaltung, insbesondere in einem Schaltschrank;
f) einer Bündeleinrichtung (36) zum Aufrollen konfektionierter Kabel (12) zu jeweils einem Wickel (38) und
g) einem mobilen Halter (42), der eine auf einer Basis gehaltene Säule (50) hat, die ausgelegt ist, die Wickel (38) und
kurze, nicht gerollte Kabelbrücken (52) eines Kabelsatzes entsprechend der Verarbeitungsreihenfolge derart aufzunehmen, dass die Verdrahtung in dieser Verarbeitungsreihenfolge gewährleistet ist.

4. Kabelverarbeitungszentrum nach Patentanspruch 3, mit einer Steuereinheit zur Ansteuerung der Module des Kabelverarbeitungszentrums in Abhängigkeit von CAE-Daten.

5. Kabelverarbeitungszentrum nach Patentanspruch 3 oder 4, mit zumindest einem Handlingsgerät oder einer Einrichtung zum Bewegen der Kabel (12) zwischen den Modulen des Kabelverarbeitungszentrums (1).

6. Kabelverarbeitungszentrum nach einem der Patentansprüche 3 bis 5, wobei dieauf einer Grundplatte (48) gehaltene Säule (50) derart ausgebildet ist, dass die Wickel (38) die Säule (50) umgreifend aufstapelbar sind und dassdie Kabelbrücken (52) lösbar, vorzugsweise durch Klemmen oder Einlegen, festlegbar sind.

7. Kabelverarbeitungszentrum nach Patentanspruch 6, wobei die zumindest eine Säule (50), vorzugsweise schlitzförmige, Aufnahmen für die Kabelbrücken (52) oder für deren Halterungen (54) hat.

8. Kabelverarbeitungszentrum nach einem der Patentansprüche 3 bis 7, wobei dem Halter (42) eine mobile Plattform, insbesondere ein autonomer Roboter, ein FTS (46) oder dergleichen, zum Transport des Halters (42) zugeordnet ist.

9. Kabelverarbeitungszentrum nach einem der Patentansprüche 3 bis 8, mit einem Wickler zum Aufrollen eines konfektionierten Kabels (12) zu einem Wickel (38) und zum Relativfixieren der Wicklungslagen mittels einer Fixiereinrichtung, vorzugsweise einem Fixiergummi (41).

10. Halter für ein Kabelverarbeitungszentrum nach einem der vorhergehenden Patentansprüche3 bis 9, mit zumindest einer auf einer Grundplatte (48) gehaltenen Säule (50) zur Aufnahme von mittels des Kabelverarbeitungszentrums (1) bereitgestellten Wickeln (38) und Kabelbrücken (52) eines Kabelsatzes entsprechend der Verschaltungs-/Verarbeitungsreihenfolge, auf die die Wickel (38), die Säule (50) umgreifend aufstapelbar sind und/oder an der die Kabelbrücken (52) lösbar, vorzugsweise durch Klemmen, Clipsen oder durch Einlegen in einen Diagonalschlitz (58) festlegbar sind.

11. Halter nach Patentanspruch 10, wobei an diesem eine auslesbare Codierung, vorzugsweise ein Barcode (44), aufgebracht ist, die die Zuordnung des vom Halter (42) getragenen Kabelsatzes zu einer elektrischen Schaltung, vorzugsweise einem Schaltschrank, ermöglicht.

12. Halter nach Patentanspruch 10 oder 11, mit einem Haltering (56) zur Lagefixierung einer Kabelbrücke (52) und zur Positionierung auf der Säule (50).
